# EUROPÄISCHE PATENTSCHRIFT

(11) **EP 0 110 112 B1**
(45) Veröffentlichungstag und Bekanntmachung des Hinweises auf die Patenterteilung: **20.05.1987**
(21) Anmeldenummer: 83110559.8
(22) Anmeldetag: 22.10.1983
(51) Int. Cl.: G04G 1/00, H01R 23/68

(54) **Digitalanzeigende elektronische Uhr**
Electronic clock with a digital display
Montre électronique à affichage numérique

(30) Priorität: 18.11.1982 DE 3242569
(43) Veröffentlichungstag der Anmeldung: 13.06.1984
(73) Patentinhaber: Braun Aktiengesellschaft, Frankfurt am Main (DE)
(72) Erfinder: Lubs, Dietrich, D-6380 Bad Homburg (DE)
(74) Vertreter: Einsele, Rolf

## Beschreibung

Die Erfindung betrifft eine Tischuhr mit elektronisch gesteuerter Anzeigevorrichtung, mit einem Uhrgehäuse und mindestens einem zur Ausgabe von alphanumerischen Zeichen (Ziffern und/oder Buchstaben) dienenden Anzeigenfeld. Die Darstellung verschiedener alphanumerischer Zeichen erfolgt durch Hervorhebung bestimmter Elemente aus einem auf jedem Anzeigefeld angebrachten Satz von Anzeigeelementen.

Uhren mit derartigen Anzeigevorrichtungen sind als sogenannte Digitaluhren bereits seit Jahren bekannt, so zum Beispiel aus der DE-A1-29 22 621, die eine elektronisch gesteuerte Uhr mit digitaler Zeitanzeige und Weckeinrichtung beschreibt, die innerhalb eines Uhrgehäuses je ein Anzeigefeld für die Ausgabe der Uhrzeit und der eingestellten Weckzeit aufweist. Die Darstellung verschiedener Ziffern auf den beiden Anzeigefeldern erfolgt dabei durch sogenannte Siebensegment-Anzeigen, deren Anzeigeelemente aus lichtemittierenden Segmenten, wie beispielsweise Fluoreszenzröhren oder Leuchtdioden (LED), oder aus passiven elektrooptischen Segmenten, wie beispielsweise Flüssigkristallzellen (LCD), bestehen.

Ein Nachteil der bisher bekannten Uhren mit elektronisch gesteuerter alphanumerischer Anzeigevorrichtung besteht darin, daß die Anzeigevorrichtung entweder innerhalb des Uhrgehäuses angebracht und mit einer lichtdurchlässigen Platte abgedeckt ist oder zumindest fest mit dem Gehäuse der Uhr verbunden ist. Dies hat zur Folge, daß ein Austausch oder ein Umsetzen der Anzeigevorrichtung für den Benutzer der Uhr nur unter unzumutbarem Aufwand möglich ist.

Bekannt ist auch eine Modulkonstruktion für eine elektronische Armbanduhr (DE-A1-2 501 234), bei der für die Uhrenmodule auf ein diese unmittelbar einschließendes Gehäuse verzichtet werden soll, bei der aber das Uhrenarmband im Bereich, in dem die Module eingesteckt werden sollen, als ein die Module größtenteils umschließendes Gehäuse ausgebildet ist, über das allein die mechanische Verbindung der Module erfolgt.

Es war Aufgabe der Erfindung, eine Tischuhr mit elektronisch gesteuerter digitaler Anzeige zu schaffen, deren Anzeigevorrichtung umsetzbar bzw. austauschbar sein sollte.

Die Lösung dieser Aufgabe erfolgt mit den im Patentanspruch 1 genannten Mitteln.

Die Vorteile dieser Erfindung liegen darin, daß es für den Benutzer der Uhr ohne nähere technische Kenntnisse möglich ist, die Anzeigevorrichtung der Uhr auf einfache Weise und in kurzer Zeit gegen eine andere Anzeigevorrichtung auszutauschen, oder die bisherige Anzeigevorrichtung so umzusetzen, daß die dem Betrachter ursprünglich zu- bzw. abgewandte Seite der Anzeigevorrichtung gegeneinander vertauscht werden.

Vorteilhafte Weitergestaltungen der Erfindung können den abhängigen Ansprüchen entnommen werden.

Nachstehend wird ein Ausführungsbeispiel der Erfindung anhand der Figuren 1 bis 3 beschrieben. Es zeigen:
Fig. 1 eine Vorderansicht der erfindungsgemäßen Uhr,
Fig. 2 eine teilweise aufgebrochene Seitenansicht der Uhr gemäß Fig. 1 und
Fig. 3 einen teilweise aufgebrochenen Ausschnitt aus der Fig. 1.

Fig. 1 zeigt eine eine elektronisch gesteuerte Anzeige aufweisende Uhr 1 mit einer Anzeigetafel 6 und mit einem Eingabefeld 5, welches mehrere hier nicht näher bezifferte Eingabetasten aufweist. Auf der Vorderseite 7 der Anzeigetafel 6, die von einem Rahmen 8 aus elektrisch isolierendem Material, beispielsweise Kunststoff, eingefaßt wird, sind fünf Anzeigefelder 11 bis 15 angebracht. Auf dem Anzeigefeld 11 wird mit Hilfe von vier Siebensegment-Anzeigen die Uhrzeit (hier 20" Uhr) in Stunden und Minuten, getrennt durch einen Doppelpunkt, ausgegeben. Auf dem Anzeigefeld 12 wird das Datum (hier der 10. Oktober) und auf dem Anzeigefeld 13 eine einstellbare Alarmzeit (hier 3°° Uhr morgens) ausgegeben, bei deren Übereinstimmung mit der Uhrzeit von der Uhr 1 an bestimmten Wochentagen ein Weck- bzw. Alarmsignal abgegeben wird. Diejenigen Wochentage (hier Montag, Dienstag und Freitag), an denen der eingestellte Alarm aktiv ist, das heißt, an denen von der Uhr 1 tatsächlich ein Alarmsignal abgegeben wird, werden auf dem Anzeigefeld 14 ausgegeben, während auf dem Anzeigefeld 15 der augenblickliche Wochentag (hier Samstag) angezeigt wird.

Die Anzeigetafel 6 kann gemäß der Erfindung zum einen um eine unterhalb ihrer unteren Stirnfläche liegende horizontale Achse A geschwenkt werden, zum anderen kann sie in der in der Fig. 2 mit B bezeichneten Richtung vom Uhrgehäuse 2 abgehoben werden, da die Anzeigetafel 6 nicht fest, sondern mittels einer Steckverbindung 16 mechanisch und elektrisch mit der Uhr 1 verbunden ist.

Einzelheiten der Schwenkvorrichtung und der vorgenannten Steckverbindung 16 sind aus der Fig. 3 ersichtlich. Diese zeigt einen teilweise aufgebrochenen Ausschnitt aus der Umgebung der rechten Gehäusewange 3 des Uhrgehäuses 2 der Fig. 1.

Der gehäuseartige Teil der Steckverbindung 16 besteht aus einer Leiste 17 aus elektrisch isolierendem Material, in das mehrere elektrische Kontaktvorrichtungen eingebettet sind, deren Anzahl sich nach der zum Betreiben der Anzeigefelder 11 bis 15 benötigten Zahl von Anschlüssen richtet. Die Leiste wird vorzugsweise aus Kunststoff im Spritzgußverfahren hergestellt, wobei im selben Arbeitsgang auch die im wesentlichen aus einer teilweise aufgeschlitzten Metallbuchse bestehenden Kontaktvorrichtungen mit eingegossen werden. Fig. 3 zeigt eine solche Metallbuchse 18, die über eine an ihrem unteren Ende angelötete Anschlußlitze 19 mit einer hier nicht mehr dargestellten, innerhalb des Uhrgehäuses 2 sich befindlichen Anzeigen-Treiberschaltung verbunden ist.

Seitens der Anzeigetafel 6 besteht die Steckverbindung 16 aus an ihrer unteren Stirnfläche angebrachten Metallstiften (siehe Metallstift 20 in der Fig. 3). Bei entsprechender Abstimmung der Durchmesser von Metallstiften und Metallbuchsen wird zum einen ein einwandfreier elektrischer Kontakt und zum anderen eine ausreichend feste mechanische Verbindung zwischen der Anzeigetafel 6 und dem Uhrgehäuse 2 erzielt. Durch zwei der Leiste 16 angeformte U-Profilschienen 9 und 10, die den Rahmen 8 der Anzeigetafel 6 umgreifen und als Führungsschienen wirken, kann aufgrund der dann eindeutig gegebenen räumlichen Zuordnung zwischen Metallstift und zugehöriger Metallbuchse die Anzeigetafel 6 einfach und schnell eingesteckt werden.

Ein solches Herausnehmen und Wiedereinstecken der Anzeigetafel 6 kann für den Benutzer der Uhr 1 beispielsweise dann von Interesse sein, wenn die Anzeigetafel auf einer Seite, beispielsweise auf ihrer Vorderseite 7, passive elektrooptische Anzeigeelemente und auf der anderen Seite, hier also ihrer Rückseite 21, identisch angeordnete lichtemittierende Anzeigeelemente aufweist, die beide zur Ausgabe derselben, von der Anzeigen-Treiberschaltung angebotenen Information geeignet sind. Durch Herausnehmen, Drehen der Anzeigetafel 6 um 180 Grad um die Achse C (siehe Fig. 2) und Wiedereinstecken der Anzeigetafel kann der Benutzer der Uhr 1 den ihm zugekehrten Typ von Anzeigeelementen auswählen. Durch die Beschaltung eines zusätzlichen an der Anzeigetafel 6 angebrachten Metallstiftes und zwei dazugehörigen zusätzlichen Metallbuchsen kann dafür Sorge getragen werden, daß immer nur die jeweilige Vorderseite der Anzeigetafel 6 in Betrieb ist. Bei Uhren, die nur mit Batterien betrieben werden können und kein Netzteil besitzen, wird der Benutzer der Uhr 1 nur bei nicht mehr ausreichender Beleuchtungsstärke in der Umgebung der Uhr 1 von der bedeutend weniger Leistung aufnehmenden passiven elektrooptischen Anzeige durch Umstecken der Anzeigetafel 6 auf die lichtemittierende elektrooptische Anzeige überwechseln. Auf diese Weise wird daher die Leistungsaufnahme der Uhr 1 trotz vorhandener lichtemittierender Anzeigeelemente niedrig gehalten.

Wie bereits oben erwähnt ist die Anzeigetafel 6 nicht nur leicht vom Uhrgehäuse 2 zu trennen, sondern auch schwenkbar ausgeführt, und zwar durch Verdrehung der Leiste 17 um die Achse A (siehe Fig. 1 und 3). Verschiedene Winkel zwischen der Vorderseite 22 des Uhrgehäuses 2 und der Vorderseite 7 der Anzeigetafel 6 (Winkel a in der Fig. 2) entstehen durch verschiedene Stellungen zwischen einer der Leiste 17 angeformten Scheibe 23 und einem in einer Bohrung 24 der rechten Gehäusewange 3 axial verschiebbaren Kolben 25 (siehe Fig. 3). Sowohl die Scheibe 23 als auch der Kolben 25 weisen auf ihren einander zugewandten Deckflächen eine ineinander greifende Stirnverzahnung auf. Der Kolben 25 wird mittels zweier ihm angeformter Nasen 26 und 31, die in entsprechende Nuten 27 und 28 der Bohrung 24 eingreifen, gegen eine Verdrehung um seine Längsachse gesichert. Weiterhin wird der Kolben 25 mittels einer Schraubenfeder 29 und einer Druckplatte 30 gegen die Scheibe 23 gepreßt. Beim Schwenken der Anzeigetafel 6 treten daher verschiedene, stabile Raststellungen auf, deren Winkeldifferenz von der Unterteilung der Stirnverzahnungen auf dem Kolben 25 bzw. der Scheibe 23 abhängt. Zur Justierung der Anpresskraft zwischen Kolben 25 und Scheibe 23 ist dem Kolben eine in einer Gewindebohrung der Gehäusewange 3 laufende Madenschraube 32 angeformt, die mittels eines Schraubenziehers bzw. mit einer Geldmünze oder dergleichen verdreht werden kann.

Mit der oben beschriebenen Vorrichtung kann vom Benutzer die Anzeigetafel 6 der Uhr 1 in verschiedene, ihm zusagende Winkelstellungen eingerastet werden. Dabei kann, sofern das Eingabefeld 5 gegenüber der Kontur der Vorderseite 22 des Uhrgehäuses 2 entsprechend zurückversetzt wird, die Anzeigetafel 6 so weit geschwenkt werden, daß sie parallel zum Eingabefeld 5 zu liegen kommt und dieses dabei auch vollständig überdeckt, wobei ihre Rückseite 21 innerhalb der Kontur der Vorderseite 22 des Uhrgehäuses 2 zu liegen kommt (siehe Position 6' in der Fig. 2). Diese Winkellage eignet sich vor allem zum Verpacken der Uhr für den Versand oder auf Reisen.

Die erfindungsgemäße Ausführung einer mittels einer Steckverbindung mit einem Uhrengehäuse mechanisch und elektrisch verbundenen Anzeigetafel ist nicht auf das vorstehend beschriebene Ausführungsbeispiel beschränkt.

So ist es mittels einer Steckverbindung zwischen Uhr und Anzeigetafel nicht nur möglich, die Anzeigetafel umzusetzen, um je nach den herrschenden Lichtverhältnissen verschiedenartige elektrooptische Anzeigen zu betreiben. Es besteht weiter auch die Möglichkeit, die Anzeigetafel der Uhr gegen eine andere Anzeigetafel auszutauschen, die nur noch auf einer Seite mit Anzeigeelementen versehen ist. In diesem Fall kann der entsprechend dem vorher beschriebenen Ausführungsbeispiel zweifach vorhandene Satz von Metallstiften bzw. Metallbuchsen dazu ausgenutzt werden, daß eine wesentlich größere Anzahl von Anzeigeelementen ansteuerbar ist. So kann die Anzeigetafel der Fig. 1 gegen eine Anzeigetafel ausgetauscht werden, die neben der Ausgabe von alphanumerischen Zeichen auch noch die quasi-analoge Anzeige einer oder mehrerer Größen ermöglicht. Dies kann mit Hilfe von elektrooptischen Anzeigeelementen geschehen, die einerseits aus radial angeordneten, streifenförmigen Elektroden und der entsprechenden Gegenelektrodenanordnung und andererseits aus den Anzeigeelementen einer Siebensegment-Anzeige bestehen.

Eine solche, Stunden und Minuten quasianalog anzeigende und das Datum digitalanzeigende Anzeigetafel kann mit relativ wenigen Anschlüssen (gemäß der DE-A1 -28 05 646 beispielsweise mit 35 Anschlüssen) angesteuert werden.

Gemäß einem weiteren Ausführungsbeispiel der Erfindung kann die Anzeigetafel der Fig. 1 auch gegen eine Anzeigetafel ausgetauscht werden, derer Anzeigeelemente als Punktmatrix angeordnet sind, wobei wie im vorstehenden Ausführungsbeispiel wiederum der zweifach vorhandene Satz von Metallstiften und Metallbuchsen ausgenutzt werden kann. Mit solchen Punktmatrix-Anzeigeelementen können dann auch einfache, den Bildschirmspielen an Fernsehgeräten verwandte Spiele auf der Anzeigetafel durchgeführt werden. Der Wechsel des Anzeigemodus und der Start solcher Spiele kann mit Betätigungsvorrichtungen erfolgen, die auf dem Eingabefeld angebracht sind.

Ein weiteres, die Art der Steckverbindung zwischen Anzeigetafel und Uhrgehäuse betreffendes Ausführungsbeispiel der Erfindung besteht darin, die Anzeigetafel lediglich mit einem Klinkenstecker und einer dazugehörigen leistenseitigen Buchse, wie sie beispielsweise beim Anschluß von Kopfhörern an HiFi-Geräten verwendet werden, mit dem Uhrgehäuse mechanisch und mit einem darin enthaltenen Schaltkreis elektrisch zu verbinden. Das Uhrgehäuse enthält in diesem Fall dann lediglich noch die Stromversorgung der Uhr, während das Eingabefeld auf der Rückseite der Anzeigetafel angebracht sein kann, deren Vorderseite ein oder mehrere Anzeigefelder aufweist. Eine solche Anordnung weist den Vorteil auf, daß die Anzeigetafel nicht nur steckbar und um die Achse A schwenkbar, sondern auch noch um die Achse C drehbar ist (vgl. Fig. 1 und 2).

## Patentansprüche

1. Tischuhr mit elektronisch gesteuerter Anzeigevorrichtung, mit einem Uhrgehäuse (2) und mindestens einem zur Ausgabe von alphanumerischen Zeichen dienenden Anzeigenfeld (11, 12, 13, 14, 15), dadurch gekennzeichnet, daß das Anzeigefeld bzw. die Anzeigefelder (11, 12, 13, 14, 15) auf einer Anzeigetafel (6, 6') angeordnet ist bzw. sind, die mittels einer Steckverbindung (16) mechanisch mittels Metallstiften (20) und Metallbuchsen (18) mit dem Uhrgehäuse (2) verbunden ist und daß durch dieselbe Steckverbindung (16) auch die einander zugeordneten elektrischen Anschlüsse

eines innerhalb des Uhrgehäuses (2) sich befindenden elektrischen Schaltkreises und der Anzeigetafel (6, 6') miteinander in Kontakt gebracht sind.

2. Tischuhr nach Anspruch 1, dadurch gekennzeichnet, daß die Metallbuchsen (18) auf Seiten des Uhrgehäuses (2) in einer Leiste (17) und die Metallstifte (20) auf Seiten der Anzeigetafel (6, 6') an einer Seitenfläche der Anzeigetafel (6, 6') angeordnet sind.

3. Tischuhr nach Anspruch 2, dadurch gekennzeichnet, daß der Leiste (17) zwei einander zugekehrte U-Profilschienen (9, 10) angeformt sind, deren Abstand und Abmessungen den Abmessungen des Rahmens (8) der Anzeigetafel (6,6') entsprechen.

4. Tischuhr nach Anspruch 2 oder 3, dadurch gekennzeichnet, daß die Leiste (17) um ihre Längsachse (A) drehbar ist und daß dabei die Anzeigetafel (6, 6') zwischen einer ersten und einer zweiten Extremlage in verschiedenen Winkelstellungen einrastbar ist.

5. Tischuhr nach Anspruch 4, dadurch gekennzeichnet, daß das Eingabefeld (5) der Uhr (1) gegenüber der durch zwei Gehäusewangen (3, 4) festgelegten Kontur der Vorderseite (22) des Uhrgehäuses (2) zurückversetzt ist, daß in einer der beiden Extremlagen die Anzeigetafel (6') das Eingabefeld (5) der Uhr (1) vollständig überdeckt und daß die Rückseite (21) der Anzeigetafel (6') mit der Kontur der Vorderseite (22) des Uhrgehäuses (2) fluchtet.

6. Tischuhr nach einem der vorstehenden Ansprüche, dadurch gekennzeichnet, daß sowohl auf der Vorderseite (7) als auch auf der Rückseite (21) der Anzeigetafel (6, 6') dieselben Anzeigefelder (11-15) angeordnet sind und daß auf einer Seite der Anzeigetafel (6, 6') nur lichtemittierende und auf deren anderer Seite nur passive elektrooptische Anzeigeelemente angebracht sind.

## Claims

1. A table clock with an electronically controlled display device, having a clock case (2) and at least one display window (11, 12, 13, 14, 15) serving for the output of alphanumeric characters, characterised in that the display window or the display windows (11, 12, 13, 14, 15) is or are disposed on a display panel (6, 6') which is mechanically connected to the clock case (2) by means of a plug-in connection (16) by means of metal pins (20) and metal sockets (18) and that the electrical connections, associated with one another, of an electrical switching circuit present inside the clock case (2) and the display panel (6, 6') are also brought into contact with one another by the same plug-in connection (16).

2. A table clock according to claim 1, characterised in that the metal sockets (18) are disposed at sides of the clock case (2) in a moulding (17) and the metal pins (20) are disposed at sides of the display panel (6, 6') on a side face of the display panel (6, 6').

3. A table clock according to claim 2, characterised in that two U-sectioned rails (9, 10) are formed on the moulding (17) and their spacing and dimensions correspond to the dimensions of the frame (8) of the display panel (6, 6').

4. A table clock according to claim 2 or 3, characterised in that the moulding (17) is rotatable about its longitudinal axis (A) and that in the course of this the display panel (6, 6') can be locked in various angular positions between a first and a second extreme position.

5. A table clock according to claim 4, characterised in that the input panel (5) of the clock (1) is recessed in relation to the contour of the front face (22) of the clock case (2) determined by two side walls (3, 4), that in one of the two extreme positions, the display panel (6) completely covers the input panel (5) of the clock (1) and that the back (21) of the display panel (6') is in alignment with the contour of the front (22) of the clock case (2).

6. A table clock according to one of the preceding claims, characterised in that the same display windows (11-15) are provided both on the front (7) and on the back (21) of the display panel (6, 6') and that only light-emitting display elements are provided at one side of the display panel (6, 6') and only passive electrooptical display elements are provided at its other side.

## Revendications

1. Pendulette à afficheur à commande électronique, avec un boîtier (2) et au moins une zone (11, 12, 13, 14, 15) d'affichage de caractères alphanumériques, ladite pendulette étant caractérisée en ce que la ou les zones d'affichage (11,12,13,14,15) sont disposées sur un panneau d'affichage (6, 6') relié mécaniquement au boîtier (2) par un connecteur (16) à l'aide de broches métalliques (20) et de douilles métalliques (18); et le même connecteur (16) établit aussi le contact entre les connexions électriques d'un circuit situé à l'intérieur du boîtier (2) et le panneau d'affichage (6, 6').

2. Pendulette selon revendication 1, caractérisée en ce que les douilles métalliques (18) sont disposées dans une réglette (17) sur les côtés du boîtier (2) et les broches métalliques (20) sur une face latérale du panneau d'affichage (6, 6').

3. Pendulette selon revendication 2, caractérisée en ce que la réglette (17) porte deux profilés en U (9, 10) en regard, dont l'écartement et les dimensions correspondent aux dimensions du cadre (8) du panneau d'affichage (6, 6').

4. Pendulette selon une des revendications 2 ou 3, caractérisée en ce que la réglette (17) tourne autour de son axe longitudinal (A); et le panneau d'affichage (6, 6') est encliquetable dans diverses positions angulaires entre une première et une seconde position limite.

5. Pendulette selon revendication 4, caractérisé en ce que le panneau d'entrée (5) de la pendulette (1) est reculé par rapport au contour de la face avant (22) du boîtier (2), fixé par deux parois (3, 4) du boîtier; le panneau d'entrée (5) recouvre totalement la pendulette (1) dans une des deux positions limites; et la face arrière (21) du panneau d'affichage (6') affleure le contour de la face avant (22) du boîtier (2).

6. Pendulette selon une quelconque des revendications 1 à 5, caractérisée en ce que les mêmes zones d'affichage (11-15) sont disposées sur la face avant (7) et sur la face arrière (21) du panneau d'affichage (6, 6'); et une face du panneau d'affichage (6, 6') ne porte que des éléments d'affichage électroluminescents et l'autre face que des éléments d'affichage électrooptiques.
